# EUROPÄISCHE PATENTSCHRIFT

(11) **EP 3 348 772 B1**
(45) Veröffentlichungstag und Bekanntmachung des Hinweises auf die Patenterteilung: **25.12.2019**
(21) Anmeldenummer: 18150531.4
(22) Anmeldetag: 08.01.2018
(51) Int. Cl.: E06B 7/086

(54) **ANORDNUNG ZUM BEWEGEN UND VERRIEGELN VON LAMELLEN EINER LAMELLENKONSTRUKTION**
DEVICE FOR MOVING AND LOCKING OF LAMELLAE OF A LAMELLA CONSTRUCTION
DISPOSITIF DE DÉPLACEMENT ET DE VERROUILLAGE DES LAMES D'UNE STRUCTURE À LAMES

(30) Priorität: 13.01.2017 DE 102017100659
(43) Veröffentlichungstag der Anmeldung: 18.07.2018
(73) Patentinhaber: Hommer, Ernst, 99510 Wiegendorf (DE); Hommer, Heidrun, 99510 Wiegendorf (DE)
(72) Erfinder: HOMMER, Ernst, 99510 Wiegendorf (DE)
(74) Vertreter: Oehmke, Volker

(56) Entgegenhaltungen:
- GB-A- 1 396 285
- US-A- 2 743 796

## Beschreibung

Die Erfindung betrifft eine Anordnung zum Bewegen und Verriegeln von Lamellen einer Lamellenkonstruktion, die insbesondere in Gebäudeinstallationen verwendet werden.

Lamellenkonstruktionen weisen im Allgemeinen eine Mehrzahl von dreh- oder schwenkbar gelagerten Lamellen auf, die mittels eines Bewegungsmechanismus zwischen einem geschlossenen und einem geöffneten Zustand hin und her bewegt werden können. Je nach Größe oder Funktion der Lamellenkonstruktion kann es erforderlich sein, diese im geschlossenen Zustand zu verriegeln. Dadurch ist es zum Beispiel möglich den Bewegungsmechanismus und den Antrieb von Kräften zu entkoppeln, die beim Abdichten der Lamellenkonstruktion mit Dichtelementen entstehen, gegen welche die Lamellen angedrückt werden müssen. Weiterhin ist es mit einer geeigneten Verrieglung möglich die Lamellenkonstruktion vor der direkten Wirkung von Windlasten zu schützen oder ein gewaltsames Öffnen von außen wirksam zu verhindern. Aus optischen Gründen und zum Schutz vor Umwelteinflüssen und Verschmutzung ist der Bewegungsmechanismus vorteilhaft innerhalb der Lamellenkonstruktion angeordnet. Dazu ist es erforderlich, diese gesamte Anordnung zum Bewegen und Verriegeln von Lamellen möglichst kompakt zu halten.

Ein innerhalb des Rahmens einer Lamellenkonstruktion angeordnete und mit einer Verrieglung versehene Anordnung zum Bewegen ist in der Patentschrift DE 10 2009 005 594 B4 offenbart. Die Anordnung zum Bewegen besteht zu beiden Seiten der Lamellen aus mehreren Hebelarmen. Die Hebelarme sind über zwei Drehgelenke mit der Lamelle und über zwei Drehgelenke mit dem Rahmen verbunden. Jeweils ein weiteres Drehgelenk verbindet die Anordnung zum Bewegen mit einem linear im Rahmen beweglichen Antriebselement und zwei der Hebelarme miteinander. Durch die Längen der Hebelarme und die Positionen der Drehgelenke wird eine Kipp- und Ausstellbewegung der Lamellen beim Öffnen und Schließen ausgeführt. Um die Lamellen im geschlossenen Zustand zu verriegeln, weist einer der Hebelarme ein hakenförmiges Ende auf, das beim Schließen der Lamellenkonstruktion einen an der Lamelle befestigten Bolzen umgreift.

Nachteil dieser Anordnung zum Bewegen ist der relativ aufwändige Aufbau mit 12 Drehgelenken je Lamelle. Je mehr Gelenke eine solche Anordnung aufweist, umso höher ist dessen Wartungsaufwand.

Aus der Patentschrift GB 1396285 A ist eine von Hand zu betätigende Anordnung zum Bewegen für eine Lamellenkonstruktion bekannt. Die Lamellen weisen zu beiden Seiten jeweils eine kurze Welle auf, durch welche die Drehachse der Lamellen verläuft.

Zum Öffnen und Schließen der Lamellen sind die Wellen im Rahmen der Lamellenkonstruktion drehbar in Drehlagern aufgenommen. Um die Drehbewegung der einzelnen Lamellen zu koppeln, ist einseitig der Lamellen das Ende jeweils einer der Wellen mit zwei antiparallel beweglichen Koppelstangen verbunden. Die Koppelstangen werden beweglich an zwei achsparallel zur Drehachse orientierten Zapfen aufgenommen, die zu beiden Seiten der Drehachse an der jeweiligen Welle befestigt sind. An einer der Koppelstangen ist zwischen den Drehlagern zweier benachbarter Lamellen eine Platte mit einem langlochförmigen Durchbruch befestigt. An der anderen Koppelstange ist an etwa gleicher Position ein um ein Drehpunkt schwenkbarer Betätigungshebel mit einem Handgriff aufgenommen. Auf der dem Handgriff gegenüberliegenden Seite des Drehpunkts weist der Betätigungshebel einen in den langlochförmigen Durchbruch der Platte eingreifenden Mitnehmer auf. Der Mitnehmer ist eine an einem Bolzen drehbar gelagerte Rolle. Bei einer Schwenkbewegung des Betätigungshebels werden die Koppelstangen über das Lager des Betätigungshebels und über den innerhalb des Durchbruchs geführten Mitnehmer antiparallel bewegt. Die Bewegung wird mittels der Zapfen auf die Wellen übertragen, wodurch alle mit den Koppelstangen verbundenen Lamellen um die Drehachsen bewegt werden.

Um die Lamellen im geschlossenen Zustand zu verriegeln, weist der ansonsten linear verlaufende langlochförmige Durchbruch ein abgewinkeltes Ende auf. Im geschlossenen Zustand der Lamellenkonstruktion befindet sich dort der Mitnehmer des Betätigungshebels. Zum Verriegeln ist das abgewinkelte Ende und der Mitnehmer so zum Drehpunkt des Betätigungshebels positioniert, dass der Mitnehmer vor Erreichen des abgewinkelten Endes einen Umkehrpunkt überschreiten muss, hinter dem der Betätigungshebel durch eine von den Lamellen ausgehende Kraft in der verriegelten Stellung gehalten wird. Der Umkehrpunkt befindet sich dort, wo der Mitnehmer eine gedachte, senkrecht zum Bewegungsvektor der Koppelstangen orientierte Verbindungslinie zum Drehpunkt des Betätigungshebels überschreitet. Die von den Lamellen ausgehende Kraft wird hier offensichtlich durch den Gegendruck der elastischen Dichtelemente erreicht, an welche die Lamellen im geschlossenen Zustand angelegt werden. Der Umkehrpunkt kann ausschließlich durch die von Hand ausgeführte Schwenkbewegung des Betätigungshebels überwunden werden, sodass die Lamellenkonstruktion nicht von außen zu öffnen ist. Das Verriegeln würde auch mit einem linear verlaufenden Durchbruch, ohne das abgewinkelte Ende funktionieren. Mit dem abgewinkelten Ende kann jedoch der zum Einnehmen der verriegelten Stellung erforderliche Weg des Betätigungshebels verkürzt werden. Nachteilig ist, dass nach dem Überschreiten des Umkehrpunktes die im geschlossenen Zustand auf die Dichtelemente wirkende Kraft wieder nachlässt, was sich nachteilig auf die Abdichtung der Lamellenkonstruktion auswirken kann.

Je nach Größe der Lamellenkonstruktion kann es außerdem nachteilig sein, dass zum Verriegeln der über die Koppelstangen gekoppelten Lamellen nur die eine Anordnung zum Bewegen vorhanden ist. Das Abdichten der gesamten Lamellenkonstruktion mit den elastischen Dichtelementen erfordert einen gewissen Anpressdruck. Ein daraus resultierender Bewegungswiederstand kann für die einzelne Anordnung eine sehr hohe mechanische Beanspruchung verursachen.

Mit dem umgesetzten Prinzip der Anordnung zum Bewegen sind pro Lamelle 5 Drehgelenke zum Übertragen der Drehbewegung erforderlich, wobei an der beweglichen Verbindung zwischen den Koppelstangen und den Zapfen von höheren Toleranzen auszugehen ist, die ein sicheres Abdichten der Lamellenkonstruktion zusätzlich erschweren.

Der Erfindung liegt die Aufgabe zugrunde, eine Möglichkeit für eine Anordnung zum Bewegen und Verriegeln von Lamellen einer Lamellenkonstruktion zu schaffen, die wartungsarm ist und aus möglichst wenigen, einfach aufgebauten Einzelteilen besteht.

Die Aufgabe wird gelöst durch eine Anordnung zum Bewegen und Verriegeln von Lamellen einer Lamellenkonstruktion enthaltend
- ein Drehlager mit einer Drehachse,
- eine koaxial im Drehlager drehbar aufgenommene Welle, mit einer zur Lamelle weisenden ersten Stirnfläche und einer zweiten Stirnfläche,
- ein Anschlussstück, das fest an der ersten Stirnfläche der Welle angeordnet ist,
- ein Verbindungselement, das fest an der zweiten Stirnfläche der Welle angeordnet ist und
- Mittel zum Bewegen der Lamelle, eine Koppelstange aufweisend, mittels der die Lamelle bewegbar ist, wobei die Koppelstange eine Verbindung zum Verbindungselement und zu einer Mitnehmereinrichtung aufweist, die einen Mitnehmerzapfen und einen langlochförmigen Durchbruch zum Aufnehmen und Führen des Mitnehmerzapfens aufweist, wobei der Durchbruch ein in einem Winkel abgewinkeltes Ende zum Verriegeln der Lamelle mittels des Mitnehmerzapfens aufweist, wobei
- das Verbindungselement ein Hebelarm ist, der mit einem festen Ende drehfest an der zweiten Stirnfläche der Welle angeordnet ist,
- der Durchbruch im Hebelarm angeordnet ist,
- der Mitnehmerzapfen in den Durchbruch des Hebelarms eingreifend an der Koppelstange angeordnet ist und die Koppelstange entlang ihrer Achse linear beweglich geführt ist,
- der Durchbruch sich an einem Scheitelpunkt des Winkels in einen geraden ersten Schenkel und geraden zweiten Schenkel aufteilend angeordnet ist, wobei der zum festen Ende weisende erste Schenkel in radialer Richtung zur Drehachse angeordnet ist und der zu einem losen Ende des Hebelarms weisende zweite Schenkel parallel zur Achse der Koppelstange ausgerichtet ist, solange der Mitnehmerzapfen sich zwischen oberer Endlage und Scheitelpunkt des Winkels bewegt wird.
Vorteilhafte Ausgestaltungen ergeben sich durch die abhängigen Ansprüche.

Die Erfindung soll nachfolgend anhand von Ausführungsbeispielen näher erläutert werden. In den dazugehörigen Zeichnungen zeigen:
- Fig. 1: einen prinzipiellen Aufbau einer Anordnung zum Bewegen und Verriegeln von Lamellen einer Lamellenkonstruktion,
- Fig. 2: einen prinzipiellen Aufbau der Anordnung in einer anderen Ansicht und
- Fig. 3: einen prinzipiellen Aufbau der Anordnung in einer Ansicht ohne Darstellung des Rahmens.

Die Anordnung zum Bewegen und Verriegeln von Lamellen einer Lamellenkonstruktion umfasst gemäß Fig. 1 ein Drehlager 1 mit einer Drehachse 10. Das Drehlager 10 weist die Form einer zylinderförmigen Hülse auf, die in einem Rahmen 11 (in den Figuren nur als Ausschnitt dargestellt) der nicht dargestellten Lamellenkonstruktion befestigt ist, der für die gesamte Lamellenkonstruktion eine Tragstruktur ausbildet.

Im Drehlager 1 ist eine Welle 2 aufgenommen, die um die Drehachse 10 drehbar gelagert ist. Die Welle 2 weist eine erste Stirnfläche 21 und eine zweite Stirnfläche 22 auf. Die erste Stirnfläche 21 ist einer Lamelle 7 (in den Figuren mit einer gepunkteten Linie angedeutet) der Lamellenkonstruktion zugewandt. An der ersten Stirnfläche 21 ist ein Anschlussstück 3 drehfest angeordnet. Das Anschlussstück 3 ist ein quaderförmiger Körper, mit dem eine form- und kraftschlüssige Verbindung zur Lamelle 7 herstellbar ist. Die zweite Stirnfläche 22 der Welle 2 weist einen koaxial angeordneten Profilfortsatz 23 zum Herstellen einer form- und kraftschlüssigen Verbindung zu einem Verbindungselement auf.

An der zweiten Stirnfläche 22 ist das Verbindungselement an der Welle 2 aufgenommen. Das Verbindungselement ist ein Hebelarm 4 aus einem streifenförmigen Flachmaterial, mit einem festen Ende 41 und einem losen Ende 42. Mit dem festen Ende 41 ist der Hebelarm 4 flächig an der zweiten Stirnfläche 22 anliegend und über eine formschlüssige Verbindung zum Profilfortsatz 23 drehfest mit der Welle 2 verbunden angeordnet.

Am losen Ende 42 ist ein den Hebelarm 4 in Richtung der Drehachse 10 durchdringender, langlochförmiger Durchbruch 43 angeordnet. Der Durchbruch 43 weist eine konstante Breite b auf. Im Verlauf des Langlochs ist der Durchbruch 43 mit einem Winkel α abgewinkelt. An einem Scheitelpunkt S des Winkels α ist der Durchbruch 43 in jeweils einen geraden ersten Schenkel 44 und einen geraden zweiten Schenkel 45 aufgeteilt. Der vom Scheitelpunkt S zum festen Ende 41 weisende erste Schenkel 44 ist in radialer Richtung zur Drehachse 10 angeordnet.

Der vom Scheitelpunkt S zum losen Ende 42 weisende zweite Schenkel 45 ist im Verlauf einer Passante zur Drehachse 10 angeordnet, wobei er die radiale Richtung, entsprechend der Darstellung in Fig. 1, mit dem Winkel α im Uhrzeigersinn verlassend angeordnet ist.

In den Durchbruch 43 eingreifend ist achsparallel zur Drehachse 10 ein zylindrischer Mitnehmerzapfen 5 angeordnet. Er weist einen geringfügig kleineren Durchmesser als die Breite b des Durchbruchs 43 auf, sodass er mit geringem Spiel im langlochförmigen Durchbruch 43 beweglich ist.

Der Mitnehmerzapfen 5 ist fest mit einem Mitnehmerzapfenhalter 51 verbunden. Der Mitnehmerzapfenhalter 51 ist ein quaderförmiger Körper, der einstellbar an einer Koppelstange 6 befestigt ist.

Die Koppelstange 6 ist mit ihrer Achse entlang des Rahmens 11, orthogonal zur Drehachse 10 und mit einem axialen Abstand zur Drehachse 10 angeordnet. Die Koppelstange 6 weist einen kreisförmigen Querschnitt auf und ist entlang ihrer Achse in zwei Gleitlagern 61 linear beweglich gelagert. Die Gleitlager 61 sind entlang der Koppelstange 6, symmetrisch zu beiden Seiten des Drehlagers 1 angeordnet und sind mit dem Rahmen 11 fest verbunden.

Der den Mitnehmerzapfen 5 tragende Mitnehmerzapfenhalter 51 ist zwischen den Gleitlagern an der Koppelstange 6 aufgenommen. Dazu weist der Mitnehmerzapfenhalter 51 eine Durchgangsbohrung auf, mit der er auf die Koppelstange 6 aufgeschoben ist. Die Befestigung des Mitnehmerzapfenhalters 51 an der Koppelstange 6 ist lösbar und erfolgt mittels radial zur Koppelstange eingeschraubten Gewindestiften 52.

Zum Ausführen einer gesteuerte Bewegung der Lamelle 7 zwischen einem geöffneten und einem geschlossenen und verriegelten Zustand, ist die Koppelstange 6 mit einem Linearantrieb 8 verbunden. Geeignete Linearantriebe 8 sind aus dem Stand der Technik bekannt und werden hier nicht weiter ausgeführt. Mit dem Linearantrieb 8 wird die Koppelstange 6 linear in den Gleitlagern 61 verschoben.

In den Figuren 1 bis 3 ist die Anordnung an einer vertikal orientierten und sich im geschlossenen und verriegelten Zustand befindenden Lamellenkonstruktion (nicht dargestellt) gezeigt. Im geschlossenen Zustand befindet sich die Koppelstange 6 in einer oberen Endlage O. In der oberen Endlage O ist der Mitnehmerzapfen 5 oberhalb einer gedachte Horizontalen H durch die Drehachse 10 des Drehlagers 1 angeordnet und befindet sich innerhalb des zweiten Schenkels 45.

Unter Beachtung von erforderlichen Kräften zum Bewegen der Lamelle 7 und unter der Vorgabe, die Anordnung möglichst platzsparend in den Rahmen 11 der Lamellenkonstruktion integrieren zu können, ist der axiale Abstand zwischen Drehachse 10 und Koppelstange 6 und damit auch der Hebelarm 4 möglichst kurz gehalten. Im geschlossenen Zustand nimmt der Hebelarm 4 etwa einen Winkel von 45° zur gedachten Horizontalen H ein.

Der Winkel α und ein Radius r des Scheitelpunkts S zur Drehachse 10 werden aufeinander abgestimmt. Bei der in den Figuren gezeigten Ausführung beträgt der Wert des Radius r = 45mm und der des Winkels α = 45°. Im Größenbereich des Winkels α von >0° bis <90° sind auch andere Werte für den Radius r und den Winkel α möglich, wobei unter den zuvor genannten Vorgaben und üblichen Öffnungswinkeln von Lamellen einer Lamellenkonstruktion nur Winkel im Größenbereich zwischen 30° und 60° sinnvoll sind. Die Werte für den Winkel α sind stetst so zu wählen, dass der zweite Schenkel 45 im geschlossenen Zustand parallel zur Koppelstange 6 verläuft. Durch diesen Verlauf ist die Lamelle 7 gegen ein Öffnen von außen verriegelt.

Bei einem Versuch, die Lamelle 7 durch eine äußere Krafteinwirkung zu verdrehen, wird die Kraft von der Welle 2 über den Hebelarm 4 auf den Mitnehmerzapfen 5 übertragen. Ein auf den Mitnehmerzapfen 5 wirkendes Moment ist durch die Orientierung des zweiten Schenkels 45 nahezu orthogonal zum Verlauf der Koppelstange 6 ausgerichtet. Die eingeleitete Kraft wird über den Mitnehmerzapfenhalter 51 und die Koppelstange 6 radial auf die Gleitlager 61 übertragen und in den Rahmen 11 abgeleitet. Ein in axialer Richtung auf die Koppelstange 6 wirkender Anteil der Kraft ist, wenn überhaupt vorhanden, verschwindend gering, sodass es nicht möglich ist die von außen auf die Lamelle 7 wirkende Kraft auf die Koppelstange 6 zu übertragen. Deshalb benötigt der mit der Koppelstange 6 verbundene Linearantrieb 8 keine hohen Haltekräfte und kann dementsprechend klein und kostensparend ausgelegt werden.

Bei der gesteuerten Bewegung zum Öffnen der Lamelle 7 wird die Koppelstange 6 nach unten aus der oberen Endlage O heraus bewegt. Der Koppelstange 6 folgend wird der Mitnehmerzapfen 5 innerhalb des zweiten Schenkels 45 nach unten verschoben. Die Verschiebung im geraden zweiten Schenkel 45 erfolgt ohne das Überwinden einer Kraft, wie sie z.B. an dem aus dem Stand der Technik bekannten Umkehrpunkt von den Lamellen 7 erzeugt wird. Da der zweite Schenkel 45 parallel zur Koppelstange 6 verläuft, bewirkt die Verschiebung innerhalb des zweiten Schenkels 45 zunächst keine Bewegung der Lamelle 7. Erreicht der Mitnehmerzapfen 5, wie in Fig. 3 dargestellt, am Scheitelpunkt S den ersten Schenkel 44, wird die Verschiebung des Mitnehmerzapfens 5 im Durchbruch 43 im ersten Schenkel 44 fortgesetzt. Durch den Winkel α, mit dem der zweite Schenkel 45 vom radialen Verlauf des ersten Schenkels 44 abweicht, trifft der Mitnehmerzapfen 5 im ersten Schenkel 44 auf die Wand des Durchbruchs 43 auf. Dadurch wird der Hebelarm 4 mit dem Mitnehmerzapfen 5 mitbewegt, sodass die Welle 2 in eine Drehbewegung um die Drehachse 10 versetzt und die Lamelle 7 geöffnet wird.

Die gesteuerte Bewegung der Lamelle 7 kann bis zu einer unteren Endlage U der Koppelstange 6 fortgesetzt werden. In der unteren Endlage U befindet sich die Lamelle 7 im geöffneten Zustand. Die Positionen der oberen und unteren Endlage O und U richtet sich nach den gewünschten Stellungen der Lamelle 7 im geöffneten und geschlossenen Zustand und wird durch Konfiguration des Linearantriebs 8 festgelegt.

Es ist möglich, das der Mitnehmerzapfen 5 zum Erreichen der unteren Endlage U die gedachte Horizontale H passiert. Beim Passieren der Horizontallinie H nähert sich der Mitnehmerzapfens 5 tangential an die Drehachse 10 an. Ein zwischen der Drehachse 10 und dem Ende des ersten Schenkels 44 bestehender Abstand a ist deshalb stetst so gewählt, dass der erste Schenkel 44 die tangentiale Annäherung nicht begrenzt.

In den Figuren 1 bis 3 ist jeweils nur eine Anordnung zum Bewegen und Verriegeln einer Lamelle 7 dargestellt. Es soll hier klargestellt werden, dass bei einer Lamellenkonstruktion mit einer Vielzahl von Lamellen 7, jede Lamelle 7 mit jeweils einem Hebelarm 4, einem Mitnehmerzapfenhalter 51 und Mitnehmerzapfen 5 mit der Koppelstange 6 verbunden ist. Für die linear bewegliche Lagerung der Koppelstange 6 sind mehrere Gleitlager 61 vorhanden. Die Anzahl der Gleitlager 61 entspricht mindestens der Anzahl der Lamellen 7, wobei die Gleitlager 61 symmetrisch zwischen den Drehlagern 10 der Lamellen 7 angeordnet sind. Durch die angetriebene Koppelstange 6 werden alle Lamellen 7 der Lamellenkonstruktion gemeinsam bewegt.

Eine weitere Ausgestaltung für eine Lamellenkonstruktion mit einer Vielzahl von Lamellen 7 besteht darin, dass jede Lamelle 7 auf jeder Seite mit einer Anordnung zum Bewegen und Verriegeln gemäß den Figuren 1 bis 3 versehen ist. Die beiden Koppelstangen 6 werden dann im unteren oder oberen Bereich der Lamellenkonstruktion umgelenkt und über einen einzigen horizontal angeordneten Linearantrieb bewegt.

Bei einer Lamellenkonstruktion mit mehreren Lamellen 7 kommen die Vorteile der lösbaren Befestigung des Mitnehmerzapfenhalters 51 an der Koppelstange 6 zum tragen, durch die eine unabhängige Justage der einzelnen Lamellen 7 gewährleistet ist.

### Bezugszeichenliste

- 1: Drehlager
- 10: Drehachse
- 11: Rahmen
- 2: Welle
- 21: erste Stirnfläche
- 22: zweite Stirnfläche
- 23: Profilfortsatz
- 3: Anschlussstück
- 4: Hebelarm
- 41: festes Ende
- 42: loses Ende
- 43: Durchbruch
- 44: erster Schenkel
- 45: zweiter Schenkel
- 5: Mitnehmerzapfen
- 51: Mitnehmerzapfenhalter
- 52: Gewindestift
- 6: Koppelstange
- 61: Gleitlager
- 7: Lamelle
- 8: Linearantrieb
- H: Horizontale
- O: obere Endlage
- S: Scheitel des Winkels
- U: untere Endlage
- α: Winkel
- a: Abstand zwischen Drehachse und erstem Schenkel
- b: Breite
- r: Radius des Scheitelpunkts zur Drehachse

## Patentansprüche

1. Anordnung zum Bewegen und Verriegeln von Lamellen einer Lamellenkonstruktion enthaltend
- ein Drehlager (1) mit einer Drehachse (10),
- eine koaxial im Drehlager (1) drehbar aufgenommene Welle (2), mit einer zur Lamelle (7) weisenden ersten Stirnfläche (21) und einer zweiten Stirnfläche (22),
- ein Anschlussstück (3), das fest an der ersten Stirnfläche (21) der Welle (2) angeordnet ist,
- ein Verbindungselement, das fest an der zweiten Stirnfläche (22) der Welle (2) angeordnet ist und
- Mittel zum Bewegen der Lamelle (7), eine Koppelstange (6) aufweisend, mittels der die Lamelle (7) bewegbar ist, wobei die Koppelstange (6) eine Verbindung zum Verbindungselement und zu einer Mitnehmereinrichtung aufweist, die einen Mitnehmerzapfen (5) und einen langlochförmigen Durchbruch (43) zum Aufnehmen und Führen des Mitnehmerzapfens (5) aufweist, wobei der Durchbruch (43) ein in einem Winkel (α) abgewinkeltes Ende zum Verriegeln der Lamelle (7) mittels des Mitnehmerzapfens (5) aufweist,
**dadurch gekennzeichnet, dass**
- das Verbindungselement ein Hebelarm (4) ist, der mit einem festen Ende (41) drehfest an der zweiten Stirnfläche (22) der Welle (2) angeordnet ist,
- der Durchbruch (43) im Hebelarm (4) angeordnet ist,
- der Durchbruch (43) sich an einem Scheitelpunkt (S) des Winkels (α) in einen ersten Schenkel (44) und einen geraden zweiten Schenkel (45) aufteilend angeordnet ist, wobei der zum festen Ende (41) weisende erste Schenkel (44) radial zur Drehachse (10) und der zu einem losen Ende (42) des Hebelarms (4) weisende zweite Schenkel (45) bei geschlossener Lamelle (7) parallel zur Koppelstange (6) angeordnet ist,
- der Mitnehmerzapfen (5) in den Durchbruch (43) des Hebelarms (4) eingreifend an der Koppelstange (6) angeordnet ist, und
- die Koppelstange (6) entlang ihrer Achse linear beweglich geführt ist.

2. Anordnung nach Anspruch 1, **dadurch gekennzeichnet, dass** der Winkel (α) einen Wert im Bereich >0°und <90° aufweist.

3. Anordnung nach Anspruch 1, **dadurch gekennzeichnet, dass** der Winkel (α) einen Wert im Bereich zwischen 30° und 60° aufweist.

4. Anordnung nach Anspruch 1, **dadurch gekennzeichnet, dass** ein Radius (r) zwischen dem Scheitelpunkt (S) und der Drehachse (10) größer als ein minimaler Abstand zwischen dem Mitnehmerzapfen (5) und der Drehachse (10) ist.

5. Anordnung nach Anspruch 1, **dadurch gekennzeichnet, dass** ein Abstand zwischen der Drehachse (10) und dem ersten Schenkel (44) kleiner als der minimalste Abstand zwischen dem Mitnehmerzapfen (5) und der Drehachse (10) ist.

6. Anordnung nach Anspruch 1, **dadurch gekennzeichnet, dass** ein Mitnehmerzapfenhalter (51) zur einstellbaren Befestigung des Mitnehmerzapfens (5) an der Koppelstange (6) zwischen der Koppelstange (6) und dem Mitnehmerzapfen (5) angeordnet ist.

7. Anordnung nach Anspruch 1, **dadurch gekennzeichnet, dass** Gleitlager (61) zur linearen Führung der Koppelstange (6) jeweils symmetrisch zu den Drehlagern (1) angeordnet sind.

8. Anordnung nach Anspruch 1, **dadurch gekennzeichnet, dass** bei einer Lamellenkonstruktion mit mehreren Lamellen (7), jede Lamelle (7) jeweils über einen Hebelarm (4) und einen Mitnehmerzapfen (5) mit der Koppelstange (6) in Verbindung stehend angeordnet ist.

9. Anordnung nach Anspruch 1, **dadurch gekennzeichnet, dass** bei einer Lamellenkonstruktion mit mehreren Lamellen (7), jede Lamelle (7) sowohl linksseitig als auch rechtsseitig jeweils über einen Hebelarm (4) und einen Mitnehmerzapfen (5) mit einer Koppelstange (6) in Verbindung stehend angeordnet ist.

10. Anordnung nach Anspruch 9, **dadurch gekennzeichnet, dass** die beiden Koppelstangen (6) über Eckumlenkungen mit einem horizontal angeordneten Linearantrieb in Verbindung stehen, so dass beide Koppelstangen (6) über den einen Linearantrieb gleichzeitig zwischen ihren Endlagen (O und U) bewegbar sind.

## Claims

1. A device for moving and locking lamellae of a lamellar structure comprising
- a rotary bearing (1) with an axis of rotation (10),
- a shaft (2) rotatably received coaxially in the rotary bearing (1), having a first end face (21) facing the lamella (7) and a second end face (22),
- a connector (3) which is fixedly arranged on the first end face (21) of the shaft (2),
- a connecting element which is fixedly arranged on the second end face (22) of the shaft (2), and
- means for moving the lamella (7), comprising a coupling rod (6) by means of which the lamella (7) can be moved, the coupling rod (6) having a connection to the connecting element and to a driver device, which has a driver pin (5) and an opening (43) in the form of an elongated hole for receiving and guiding the driver pin (5), the opening (43) having an end angled at an angle (α) for locking the lamella (7) by means of the driver pin (5),
**characterised in that**
- the connecting element is a lever arm (4) which is non-rotatably arranged with a fixed end (41) on the second end face (22) of the shaft (2),
- the opening (43) is arranged in the lever arm (4),
- the opening (43) is arranged so as to split up, at a vertex (S) of the angle (α), into a first leg (44) and a straight second leg (45), the first leg (44) pointing towards the fixed end (41) being arranged radially with respect to the axis of rotation (10) and the second leg (45), pointing towards a loose end (42) of the lever arm (4), being arranged parallel to the coupling rod (6) when the lamella (7) is closed,
- the driver pin (5) is arranged on the coupling rod (6) so as to engage in the opening (43) of the lever arm (4), and
- the coupling rod (6) is guided so as to be linearly movable along its axis.

2. The device according to claim 1, **characterised in that** the angle (α) has a value in the range >0° and <90°.

3. The device according to claim 1, **characterised in that** the angle (α) has a value in the range between 30° and 60°.

4. The device according to claim 1, **characterised in that** a radius (r) between the vertex (S) and the axis of rotation (10) is greater than a minimum distance between the driver pin (5) and the axis of rotation (10).

5. The device according to claim 1, **characterised in that** a distance between the axis of rotation (10) and the first leg (44) is smaller than the minimum distance between the driver pin (5) and the axis of rotation (10).

6. The device according to claim 1, **characterised in that** a driver pin holder (51) for adjustable fastening of the driver pin (5) to the coupling rod (6) is arranged between the coupling rod (6) and the driver pin (5).

7. The device according to claim 1, **characterised in that** sliding bearings (61) for linear guidance of the coupling rod (6) are each arranged symmetrically with respect to the rotary bearings (1).

8. The device according to claim 1, **characterised in that**, in a lamella construction having a plurality of lamellae (7), each lamella (7) is arranged in connection with the coupling rod (6), in each case via a lever arm (4) and a driver pin (5).

9. The device according to claim 1, **characterised in that**, in a lamella construction having a plurality of lamellae (7), each lamella (7) is arranged in connection with a coupling rod (6) both on the left and on the right, in each case via a lever arm (4) and a driver pin (5).

10. The device according to claim 9, **characterised in that** the two coupling rods (6) are connected via corner bends to a horizontally arranged linear drive, so that both coupling rods (6) can be moved simultaneously between their end positions (O and U) via the one linear drive.

## Revendications

1. Dispositif de déplacement et de verrouillage des lamelles d'une structure lamellaire comprenant
- un palier rotatif (1) avec un axe de rotation (10),
- un arbre (2) reçu coaxialement de manière rotative dans le palier rotatif (1) et présentant une première face d'extrémité (21) tournée vers la lamelle (7) et une deuxième face d'extrémité (22),
- une pièce de liaison (3) qui est disposée de manière fixe sur la première face d'extrémité (21) de l'arbre (2),
- un élément de liaison qui est disposé de manière fixe sur la deuxième face d'extrémité (22) de l'arbre (2), et
- des moyens de déplacement de la lamelle (7), comprenant une tige d'accouplement (6) au moyen de laquelle la lamelle (7) peut être déplacée, la tige d'accouplement (6) étant reliée à l'élément de liaison et à un dispositif d'entraînement, qui comporte un tenon d'entraînement (5) et un trou allongé (43) pour recevoir et guider le tenon d'entraînement (5), le trou (43) ayant une extrémité inclinée selon un angle (α) pour verrouiller la lamelle (7) au moyen du tenon d'entraînement (5),
**caractérisé en ce que**
- l'élément de liaison est un bras de levier (4) qui est disposé de manière non rotative avec une extrémité fixe (41) sur la deuxième face d'extrémité (22) de l'arbre (2),
- le trou (43) est disposée dans le bras de levier (4),
- le trou (43) est disposée de manière à se diviser, à un sommet (S) de l'angle (α), en un premier bras (44) et un deuxième bras droit (45), le premier bras (44) dirigé vers l'extrémité fixe (41) étant disposé radialement par rapport à l'axe de rotation (10) et le deuxième bras (45) dirigé vers une extrémité libre (42) du levier (4) étant disposé parallèlement à la tige d'accouplement (6) lorsque la lamelle (7) est fermée,
- le tenon d'entraînement (5) est disposé sur la tige d'accouplement (6) de manière à venir en prise dans le trou (43) du bras de levier (4), et
- la tige d'accouplement (6) est mobile linéairement selon son axe.

2. Dispositif selon la revendication 1, **caractérisé en ce que** l'angle (α) a une valeur dans la plage >0° et <90°.

3. Dispositif selon la revendication 1, **caractérisé en ce que** l'angle (α) a une valeur comprise entre 30° et 60°.

4. Dispositif selon la revendication 1, **caractérisé en ce qu'**un rayon (r) entre le sommet (S) et l'axe de rotation (10) est supérieur à une distance minimale entre le tenon d'entraînement (5) et l'axe de rotation (10).

5. Dispositif selon la revendication 1, **caractérisé en ce qu'**une distance entre l'axe de rotation (10) et le premier bras (44) est inférieure à la distance minimale entre le tenon d'entraînement (5) et l'axe de rotation (10).

6. Dispositif selon la revendication 1, **caractérisé en ce qu'** un support de tenon d'entraînement (51) pour la fixation réglable du tenon d'entraînement (5) sur la tige d'accouplement (6) est disposé entre la tige d'accouplement (6) et le tenon d'entraînement (5).

7. Dispositif selon la revendication 1, **caractérisé en ce que** des paliers lisses (61) pour le guidage linéaire de la tige d'accouplement (6) sont disposés symétriquement par rapport aux paliers rotatifs (1).

8. Dispositif selon la revendication 1, **caractérisé en ce que**, dans une construction à lamelles comportant plusieurs lamelles (7), chaque lamelle (7) est disposée en liaison avec la tige d'accouplement (6) par un bras de levier (4) et un tenon d'entraînement (5).

9. Dispositif selon la revendication 1, **caractérisé en ce que**, dans une construction à lamelles comportant plusieurs lamelles (7), chaque lamelle (7) est disposée en liaison avec une tige d'accouplement (6) à gauche et à droite par un bras de levier (4) et un tenon d'entraînement (5).

10. Dispositif selon la revendication 9, **caractérisé en ce que** les deux tiges d'accouplement (6) sont reliées par des renvois d'angle à un entraînement linéaire disposé horizontalement, de sorte que les deux tiges d'accouplement (6) peuvent être déplacées simultanément par l'entraînement linéaire entre leurs positions extrêmes (O et U).
